# EUROPÄISCHE PATENTSCHRIFT

(11) **EP 3 117 924 B1**
(45) Veröffentlichungstag und Bekanntmachung des Hinweises auf die Patenterteilung: **07.08.2019**
(21) Anmeldenummer: 16172785.4
(22) Anmeldetag: 03.06.2016
(51) Int. Cl.: B21J 15/02, B21J 15/12, B21J 15/28

(54) **VERFAHREN ZUM VERBINDEN WENIGSTENS ZWEIER BAUTEILE MITTELS EINER STANZNIETVORRICHTUNG UND FERTIGUNGSEINRICHTUNG**
METHOD FOR CONNECTING AT LEAST TWO COMPONENTS BY MEANS OF A SELF-PIERCING RIVET DEVICE AND MANUFACTURING EQUIPMENT
PROCÉDÉ DE LIAISON D'AU MOINS DEUX COMPOSANTS AU MOYEN D'UN DISPOSITIF DE RIVETAGE ET DISPOSITIF DE FABRICATION

(30) Priorität: 17.07.2015 DE 102015213436
(43) Veröffentlichungstag der Anmeldung: 18.01.2017
(73) Patentinhaber: ROBERT BOSCH GMBH, 70442 Stuttgart (DE)
(72) Erfinder: Woelke, Florian, 71229 Leonberg (DE); Dieterle, Martin, 71636 Ludwigsburg (DE)
(74) Vertreter: Thürer, Andreas

(56) Entgegenhaltungen:
- EP-A2- 0 893 179
- EP-A2- 1 533 054
- DE-A1-102013 000 388

## Beschreibung

Die vorliegende Erfindung betrifft ein Verfahren zum Verbinden wenigstens zweier Bauteile mittels einer Stanznietvorrichtung, sowie eine Fertigungseinrichtung mit einer Stanznietvorrichtung und einer Recheneinheit zur Durchführung des Verfahrens.

### Stand der Technik

Verfahren zum Stanznieten dienen zum Verbinden mindestens zweier in einem Verbindungsbereich insbesondere eben ausgebildeter Bauteile (Fügepartner). Ein Stanznietverfahren zeichnet sich dadurch aus, dass ein Vorlochen der miteinander zu verbindenden Bauteile nicht erforderlich ist. Vielmehr wird ein Niet mittels eines Stempels oder eines Stempelwerkzeugs in die wenigstens zwei Bauteile eingedrückt, wobei durch einen entsprechend geformten Gegenhalter, bspw. in Form einer Matrize, der mit dem Stempelwerkzeug zusammenwirkt, sichergestellt ist, dass der Niet sich in einer bestimmten Art und Weise innerhalb der miteinander zu verbindenden Bauteile verformt, um eine kraft- und formschlüssige Verbindung zwischen den Bauteilen herzustellen und gleichzeitig ein Durchdringen des dem Niet abgewandten Bauteils zu vermeiden. Solche Verfahren sind aus der DE 10 2013 000 388 A1 oder der EP 0 893 179 A2 bekannt.

Weiterhin sind bspw. aus der EP 2 318 161 B1, die die Basis für den Oberbegriff der Ansprüche 1 und 11 bildet, oder der DE 10 2014 203 357 A1 sog. Ultraschall-Stanznietverfahren bekannt, bei denen ein Schwingungserzeuger, wie bspw. ein Ultraschall-Generator verwendet wird, um ein oder mehrere Komponenten beim Verbinden der Bauteile in Schwingung zu versetzen. Durch diese Schwingung wird bspw. die aufzuwendende Kraft zum Eindrücken des Niets reduziert,

Erfindungsgemäß werden ein Verfahren zum Verbinden wenigstens zweier Bauteile mittels einer Stanznietvorrichtung, sowie eine Fertigungseinrichtung mit den Merkmalen der unabhängigen Patentansprüche vorgeschlagen. Vorteilhafte Ausgestaltungen sind Gegenstand der Unteransprüche sowie der nachfolgenden Beschreibung.

### Vorteile der Erfindung

Ein erfindungsgemäßes Verfahren dient zum Verbinden wenigstens zweier Bauteile mittels einer Stanznietvorrichtung. Dabei werden die wenigstens zwei Bauteile zwischen einem Stempel und einem Gegenhalter angeordnet, ein zwischen dem Stempel und einem dem Stempel zugewandten Bauteil der wenigstens zwei Bauteile angeordneter Niet wird mittels des Stempels in die wenigstens zwei Bauteile eingedrückt, indem der Stempel mit einer Kraft beaufschlagt wird und es wird wenigstens eine beim Eindrücken des Niets beteiligte Komponente beim Eindrücken mittels eines Schwingungserzeugers in Schwingung versetzt. Dabei wird ein Verlauf einer Leistung des Schwingungserzeugers während des Eindrückens des Niets ermittelt. Als Verlauf der Leistung kann dabei insbesondere ein zeitlicher Verlauf und/oder ein örtlicher Verlauf ermittelt werden, z.B. die Leistung als Funktion der Zeit und/oder die Leistung als Funktion einer Position des Stempels. Als Niet kann hierbei sowohl ein sog. Halbhohlniet als auch ein sog. Vollniet verwendet werden.

Bei herkömmlichen Stanznietverfahren kann eine Kraft als Funktion der Position des Stempels für eine Qualitätsbewertung des Stanznietprozesses herangezogen werden. Dabei kann bspw. untersucht werden, ob sich der Kraftverlauf innerhalb gewisser Grenzwerte, bspw. einer sog. Hüllkurve, bewegt. Bei einem Stanznietverfahren, bei dem eine Schwingung in den Verbindungsbereich einbracht wird, bspw. indem der Stempel in Schwingung versetzt wird, kann ein solcher Kraftverlauf meist nicht mehr so einfach für eine Qualitätsbewertung herangezogen werden, da die Kraft auf den Stempel durch die Schwingung oszilliert. Je nach Messposition für die Kraft, der Art der Messung und der Abtastrate bzw. Sensibilität der Messeinrichtung kann der Kraftverlauf dabei mehr oder weniger stark oszillieren. Dies verhindert eine für viele Anwendungen in der Industrie nötige Qualitätsbewertung, da die üblicherweise verwendeten Grenzwerte hier nicht sinnvoll sind.

Durch die Erfassung des Verlaufs der Leistung des Schwingungserzeugers und insbesondere dem Ermitteln eines Zusammenhangs dieser Leistung mit der Position des Stempels und/oder der Zeit hingegen kann auch für Stanznietverfahren mit Schwingungseinkopplungen eine Möglichkeit zur Qualitätsbewertung zur Verfügung gestellt werden. Der Grund hierfür liegt darin, dass - im Gegensatz zur Kraft - die Leistung des Schwingungserzeugers keine bzw. nur geringe Oszillationen aufweist. Verschiedene relevante Punkte im Verlauf des Nietvorgangs sind dabei ebenso gut, teilweise sogar besser, erkennbar wie bei einem Kraftverlauf bei einem konventionellen Stanznietverfahren. Zweckmäßig ist dabei, wenn die Ermittlung des Verlaufs online bzw. in Echtzeit erfolgt, da dann sogar während des Nietvorgangs ggf. Maßnahmen zur Behebung eines Fehlers erfolgen können.

Allgemein gültige Prozess- und Qualitätsbewertungskriterien, wie sie mit einem erfindungsgemäßen Verfahren zur Verfügung gestellt werden können, sind zudem oftmals eine Grundvoraussetzung für eine Einführung einer neuen Technologie in eine Serienanwendung.

Vorzugsweise wird der Verlauf der Leistung auf Anzeigemitteln, insbesondere graphisch, dargestellt. Hierbei kann es sich bevorzugt bspw. um ein Display handeln, auf dem der Verlauf graphisch dargestellt wird. Dies ermöglicht eine besonders einfache und anschauliche Darstellung des Verlaufs bspw. für einen Bediener der Stanznietvorrichtung, der den Nietvorgang somit sehr schnell beurteilen kann.

Vorteilhafterweise wird der Verlauf der Leistung mit einem zugehörigen Stanznietvorgang verknüpft und auf einem Speichermedium abgespeichert. Damit ist eine Dokumentation des Nietvorgangs und dessen Qualität möglich ("Logbuchfunktion"). Bspw. können auf diese Weise später fehlerhafte Nietverbindungen leicht aufgefunden oder erklärt werden. Zudem ist eine solche Dokumentation für industrielle Anwendungen oftmals vorgeschrieben.

Erfindungsgemäß wird der Verlauf der Leistung für eine Qualitätsbewertung eines zugehörigen Stanznietvorgangs und/oder einer in diesem Stanznietvorgang erzeugten Verbindung der wenigstens zwei Bauteile verwendet. Wie bereits erwähnt, ist durch die Ermittlung des Verlaufs der Leistung einfache Qualitätsbewertung möglich. Eine solche Qualitätsbewertung kann dabei bspw. auch wenigstens zum Teil automatisch erfolgen, so

Bediener der Stanznietvorrichtung automatisch darauf hingewiesen wird, wenn eine schlechte oder fehlerhafte Nietverbindung erzeugt worden ist.

Besonders bevorzugt ist es dabei, wenn für die Qualitätsbewertung die Leistung des Schwingungserzeugers mit Grenzwerten, die insbesondere in Abhängigkeit von den wenigstens zwei Bauteilen vorgegeben werden, verglichen wird. Diese Grenzwerte können bspw. als sog. Hüllkurve vorliegen, innerhalb welcher die Funktion verlaufen soll. Je nach zu verbindenden Bauteilen, insbesondere deren Material, und/oder je nach verwendetem Niet können die Grenzwerte dabei entsprechend vorgegeben werden. Diese Grenzwerte können dabei bspw. auf Testmessungen beruhen.

Es ist von Vorteil, wenn eine während des Eindrückens des Niets benötigte Arbeit des Schwingungserzeugers ermittelt und insbesondere auf Anzeigemitteln, insbesondere graphisch, dargestellt wird. Die Arbeit entspricht dabei bspw. dem zeitlichen Integral über die Leistung vom Nietbeginn bis zum Nietende. Damit ist eine einfache Überprüfung und Beurteilung des Energieverbrauchs des Nietvorgangs möglich.

Vorzugweise werden weiterhin eine Gesamtdicke der wenigstens zwei Bauteile und eine Länge des Niets erfasst. Damit kann zum einen bereits vor Beginn des Nietvorgangs der Vorgang gestoppt werden, wenn bspw. der Niet zu lang ist. Zum anderen kann jedoch bspw. auch im Zusammenhang mit dem Verlauf der Leistung erkannt werden, an welcher relativen Stelle der Bauteile sich der Niet bzw. dessen Spitze gerade befindet.

Vorteilhafterweise werden die Gesamtdicke der wenigstens zwei Bauteile und/oder die Länge des Niets anhand des Verlaufs der Leistung ermittelt. Während dies bislang bspw. anhand der Kraft als Funktion der Position des Stempels erfolgen konnte, ist dies nunmehr sehr einfach auch über einen Leistungsanstieg, welcher sich bereits beim ersten Kontakt des Stempels mit dem Nietelement zeigt, möglich.

Als Schwingungserzeuger wird ein Schall-Generator, insbesondere ein Ultraschall-Generator, verwendet. Hierbei handelt es sich um eine einfache Methode zur Schwingungserzeugung. Zudem ist bei einem Schall- bzw. Ultraschall-Generator eine einfache Erfassung der Leistung möglich.

Vorteilhafterweise umfasst die wenigstens eine beim Eindrücken des Niets beteiligte Komponente der Stanznietvorrichtung den Niet, den Stempel, den Gegenhalter und/oder wenigstens eines der wenigstens zwei Bauteile. Durch die Einkopplung einer Schwingung über verschiedene Komponenten kann sowohl Wärme erzeugt werden, die den Nietvorgang vereinfacht, als auch eine nötige Kraft auf den Niet zum Eindrücken in die Bauteile verringert werden. Insbesondere für letzteres ist es zweckmäßig, den Stempel in Schwingung zu versetzen. Hierzu kann bspw. der Stempel direkt an den Schwingungserzeuger angekoppelt sein bzw. sogar Teil des Schwingungserzeugers sein. Nichtsdestotrotz können auch zusätzlich oder alternativ andere der genannten Komponenten in Schwingung versetzt werden, um den Nietvorgang zu verbessern.

Eine erfindungsgemäße Fertigungseinrichtung weist eine Stanznietvorrichtung mit einem Stempel, einem Gegenhalter, einem Antrieb und einem Schall-Generator, und eine Recheneinheit auf. Die Recheneinheit, z.B. eine Steuereinheit oder ein Steuergerät für eine Stanznietvorrichtung, ist, erfindungsgemäß, insbesondere programmtechnisch, dazu eingerichtet, ein erfindungsgemäßes Verfahren durchzuführen. Vorzugsweise weist die Fertigungseinrichtung auch Anzeigemittel auf, die dazu eingerichtet sind, den Verlauf der Leistung, insbesondere graphisch, darzustellen.

Bezüglich der Vorteile einer erfindungsgemäßen Fertigungseinrichtung sei an dieser Stelle zur Vermeidung von Wiederholungen auf die obigen Ausführungen zum erfindungsgemäßen Verfahren verwiesen.

Auch die Implementierung des Verfahrens in Form eines Computerprogramms ist vorteilhaft, da dies besonders geringe Kosten verursacht, insbesondere wenn ein ausführendes Steuergerät noch für weitere Aufgaben genutzt wird und daher ohnehin vorhanden ist. Geeignete Datenträger zur Bereitstellung des Computerprogramms sind insbesondere magnetische, optische und elektrische Speicher, wie z.B. Festplatten, Flash-Speicher, EEPROMs, DVDs u.a.m. Auch ein Download eines Programms über Computernetze (Internet, Intranet usw.) ist möglich.

Weitere Vorteile und Ausgestaltungen der Erfindung ergeben sich aus der Beschreibung und der beiliegenden Zeichnung.

Es versteht sich, dass die vorstehend genannten und die nachfolgend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Die Erfindung ist anhand eines Ausführungsbeispiels in der Zeichnung schematisch dargestellt und wird im Folgenden unter Bezugnahme auf die Zeichnung ausführlich beschrieben.

Figurenbeschreibung
- Figur 1: zeigt vereinfacht und schematisch eine erfindungsgemäße Fertigungseinrichtung in einer bevorzugten Ausführungsform.
- Figuren 2a bis 2d: zeigen eine Stanznietvorrichtung bei verschiedenen Phasen der Durchführung eines erfindungsgemäßen Verfahrens in einer bevorzugten Ausführungsform.
- Figur 3: zeigt einen Kraft-Positions-Verlauf bei einem Stanznietverfahren ohne Schwingungseinkopplung.
- Figur 4: zeigt Kraft-Positions-Verläufe und Leistungs-Positions-Verläufe bei einem Stanznietverfahren ohne Schwingungseinkopplung und bei einem erfindungsgemäßen Verfahren in einer bevorzugten Ausführungsform.
- Figur 5: zeigt weitere Kraft-Positions-Verläufe und Leistungs-Positions-Verläufe bei einem Stanznietverfahren ohne Schwingungseinkopplung und bei einem erfindungsgemäßen Verfahren in einer bevorzugten Ausführungsform.

### Detaillierte Beschreibung der Zeichnung

In Figur 1 ist vereinfacht und schematisch eine erfindungsgemäße Fertigungseinrichtung 100 in einer bevorzugten Ausführungsform gezeigt. Bei der Fertigungseinrichtung 100 kann es sich bspw. um einen Industrieroboter in einer Fertigungshalle, bspw. für einen automobilen Karosseriebau, handeln.

Die Fertigungseinrichtung 100 weist dabei eine auf einem Boden angeordnete Trägerstruktur 3 und zwei daran angeordnete, miteinander verbundene und bewegliche Arme 4 und 5 auf. Am Ende des Armes 5 ist eine Stanznietvorrichtung 10 angeordnet, welche in den Figuren2a bis 2d detaillierter beschrieben wird.

Weiterhin ist eine Recheneinheit 80 gezeigt, bei der es sich bspw. um eine Steuereinheit für die Stanznietvorrichtung 10 handelt. Die Recheneinheit 80 kann zudem auch als Steuereinheit für die gesamte Fertigungseinrichtung, d.h. neben der Stanznietvorrichtung insbesondere auch für die Ansteuerung der beweglichen Arme vorgesehen sein. Weiterhin sind Anzeigemittel 90, bspw. ein Display, vorgesehen, auf denen bspw. aktuelle Betriebsparameter der Stanznietvorrichtung angezeigt werden können.

In den Figuren 2a bis 2d ist die Stanznietvorrichtung 10 bei verschiedenen Phasen der Durchführung eines erfindungsgemäßen Verfahrens in einer bevorzugten Ausführungsform dargestellt. Die Stanznietvorrichtung 10 weist einen Stempel 15 auf, der beispielhaft einen runden Querschnitt aufweist.

Der Stempel 15 ist von einem hülsenförmigen Niederhalter 16 radial umgeben und relativ zu diesem in Längsrichtung beweglich angeordnet. Insbesondere ist der Stempel 15 mit einem hier nicht dargestellten Antrieb, bspw. einem hydraulischen oder pneumatischen Antrieb, gekoppelt, der dazu dient, eine zum Eindrücken eines Niets 20 in die beiden Bauteile 11, 12 benötigte Kraft F aufzubringen.

Ebenfalls ist der Niederhalter 16 dazu eingerichtet, gegen die Oberfläche des dem Stempel 15 zugewandten Bauteils 11 mit einer Niederhaltekraft zu drücken. Hierzu kann bspw. ein eigener Antrieb vorgesehen sein. Jedoch kann der Niederhalter auch an den Antrieb des Stempels 15 gekoppelt sein, bspw. mittels einer Feder.

Auf der dem Stempel 15 und dem Niederhalter 16 gegenüberliegenden Seite der beiden Bauteile 11, 12 ist eine als Gegenhalter wirkende Matrize 18 angeordnet. Die Matrize 18 ist ebenfalls in Richtung einer Längsachse 19, in deren Richtung auch der Stempel 15 und der Niederhalter 16 beweglich angeordnet sind, heb- und senkbar. Der Niederhalter 16 und die Matrize 18 dienen dazu, die beiden Bauteile 11, 12 zwischen dem Niederhalter 16 und der Matrize 18 während der Bearbeitung durch den Stempel 15 einzuspannen bzw. zusammenzudrücken. Die Matrize 18 weist auf der dem Bauteil 12 zugewandten Seite eine ebene Oberseite 21 auf, von der eine mulden- bzw. kuhlenförmige Ausnehmung 22 ausgeht.

Der Niet 20, hier beispielhaft ein Halbhohlniet, besteht bevorzugt aus einem gegenüber den Werkstoffen der beiden Bauteile 11, 12 härteren Material, zumindest im Bereich des Nietschaftes 24. Die dem Bauteil 11 abgewandte, ebene Oberseite 26 ist in Wirkverbindung mit dem Stempel 15 angeordnet, der an der Oberseite 26 der Niet 20 flächig anliegt.

Der Stempel 15 ist mit einem Schwingungserzeuger 30 zur Erzeugung von Schwingungen bzw. Vibrationen wirkverbunden. Insbesondere werden mittels des Schwingungserzeugers 30 Ultraschallschwingungen mit einer Schwingweite (Abstand zwischen maximaler positiver und negativer Amplitude einer Schwingung) zwischen 10 µm und 110 µm (bzw. einer Amplitude zwischen 5 µm und 55 µm) und einer Frequenz zwischen 15 kHz und 35 kHz erzeugt.

Diese Schwingungen 15 werden von dem Schwingungserzeuger 30 über den Stempel 15 in den Niet 20 eingekoppelt. Die Einkopplungsrichtung der Vibrationen des Schwingungserzeugers 30 kann dabei bspw. parallel zur Längsachse 19, das heißt parallel zur Fügerichtung der Niet 20 in die Bauteile 11, 12 erfolgen. Der Schwingungserzeuger 30 ist an die Recheneinheit 80 angebunden, so dass eine Leistung des Schwingungserzeugers 30 an die Recheneinheit 80 übermittelt werden kann bzw. dass die Leistung von der Recheneinheit 80 erfasst werden kann.

Weiterhin ist beispielhaft ein Positionssensor 40 gezeigt, der dazu eingerichtet ist, eine Position x des Stempels 15 zu erfassen. Diese Position x kann dabei an die Recheneinheit 80 übermittelt werden.

Die in Figur 2a gezeigte Phase des erfindungsgemäßen Verfahrens stellt einen Beginn des Stanznietverfahrens dar, bei dem der Nietschaft 24 in Wirkverbindung mit der Oberseite des Bauteils 11 gelangen. Dabei wird der Stempel 15 mit der Kraft F gegen das dem Stempel 15 zugewandte Bauteil 11 gedrückt.

In einer in Figur 2b gezeigten weiteren Phase, d.h. während des weiteren Verlaufs des Nietvorgangs und unter Unterstützung der in die Bauteile 11, 12 eingekoppelten Schwingungen schneidet bzw. stanzt der Nietschaft 24 sich zunächst in das Bauteil 11 ein. Dabei werden die beiden Bauteile 11, 12 plastisch verformt, wobei das der Ausnehmung 22 zugewandte Bauteil 12 in den entsprechenden Bereichen in die Ausnehmung 22 eingedrückt wird.

Während des weiteren Bewegungswegs bzw. der weiteren Abwärtsbewegung des Niets 20 entsprechend der Figur 2c wird der Nietschaft 24 im Bereich der Ausnehmung 22 nach außen gespreizt, wodurch die beiden Bauteile 11, 12 in Axialrichtung sicher form- und kraftschlüssig miteinander verbunden werden.

Wesentlich dabei ist, dass entsprechend der Figur 2d, die die Endposition des Niets 20 zeigt, der Nietschaft 24 nicht aus dem Bauteil 12 herausragt bzw. dieses nicht vollständig durchdringt.

Nachdem der Niet 20 die in der Figur 2d dargestellte Endposition erreicht hat, bei der die Oberseite 26 des Niets 20 zumindest in etwa bündig mit der Oberseite des Bauteils 11 abschließt, wird anschließend der Stempel 15 wieder von den Bauteilen 11, 12 in entgegengesetzter Richtung nach oben bewegt.

In Figur 3 ist ein beispielhafter Kraft-Positions-Verlauf bei einem Stanznietverfahren ohne Schwingungseinkopplung gezeigt. Dabei ist eine Kraft F gegenüber einer Zeit t aufgetragen. Mit F(x) ist dabei ein Verlauf einer Kraft F, die zum Eindrücken des Niets auf den Stempel ausgeübt wird, als Funktion gegenüber der Position x des Stempels beim Eindrücken angegeben. Hierzu sein angemerkt, dass hierbei lediglich eine relative Position x des Stempels relevant ist.

Weiterhin ist eine Hüllkurve mit den Grenzwerten G₁₁ und G₂₁ eingezeichnet, die maximal bzw. minimal zulässige Werte für die Kraft F bzw. die Funktion F(x) kennzeichnen. Bspw. können Nietvorgänge, bei denen die Funktion F(x) die Grenzwerte unter- bzw. überschreitet, als von zu geringer Qualität aussortiert werden.

Weiterhin sind weitere Grenzwerte G₁₂ und G₂₂ gezeigt, die innerhalb der Hüllkurve mit den Grenzwerten G₁₁ und G₂₁ liegen. Diese Grenzwerte können bspw. als Warnkurve dienen, so dass bspw., wenn diese Grenzwerte unter- bzw. überschritten werden, eine Korrekturmaßnahme eingeleitet werden kann oder aber die zugehörige Nietverbindung als problematisch eingestuft werden kann.

Weiterhin ist ein Fenster 301 gezeigt, das beispielhaft eine prozessrelevante Stelle, hier eine Endposition, angibt. In einem solchen Fenster können weitere, einzuhaltende Grenzwerte festgelegt werden.

In Figur 4 sind Kraft-Positions-Verläufe und Leistungs-Positions-Verläufe bei einem Stanznietverfahren ohne Schwingungseinkopplung und bei einem erfindungsgemäßen Verfahren in einer bevorzugten Ausführungsform gezeigt. Dabei sind in den links gezeigten Diagrammen eine Kraft F bzw. eine Leistung P gegenüber einer Position x aufgetragen.

Mit F(x) ist dabei ein Verlauf einer Kraft F, die zum Eindrücken des Niets auf den Stempel ausgeübt wird, als Funktion gegenüber der Position x des Stempels beim Eindrücken bei einem Stanznietverfahren ohne Schwingungseinkopplung angegeben. Mit P(x) ist dabei ein Verlauf einer Leistung P eines Schwingungserzeugers, die beim Eindrücken des Niets auftritt, als Funktion gegenüber der Position x des Stempels beim Eindrücken bei einem Stanznietverfahren ohne Schwingungseinkopplung angegeben.

Mit F'(x) ist dabei ein Verlauf einer Kraft F, die zum Eindrücken des Niets auf den Stempel ausgeübt wird, als Funktion gegenüber der Position x des Stempels beim Eindrücken bei einem erfindungsgemäßen Verfahren in einer bevorzugten Ausführungsform angegeben. Mit P'(x) ist dabei ein Verlauf einer Leistung P eines Schwingungserzeugers, die beim Eindrücken des Niets auftritt, als Funktion gegenüber der Position x des Stempels beim Eindrücken bei einem erfindungsgemäßen Verfahren in einer bevorzugten Ausführungsform angegeben.

Im oberen Diagramm mit den Kraftverläufen ist deutlich zu sehen, dass bei einem konventionellen Stanznietverfahren die Kraft deutlich über der bei einem erfindungsgemäßen Verfahren in einer bevorzugten Ausführungsform, hier mit einem Ultraschall-Generator, liegt.

Insbesondere gegen Ende des Nietvorgangs, d.h. in dem oberen, linken Diagramm am rechten Ende, ist der Unterschied zwischen F(x) und F'(x) sehr deutlich.

Weiterhin ist auch zu sehen, dass bei einem Verfahren mit Ultraschall-Generator der Kraftverlauf F'(x) sehr stark oszilliert. Dies ist in dem vergrößert dargestellten Ausschnitt 401 noch deutlicher zu erkennen. Eine Qualitätsbewertung anhand einer Hüllkurve ist hier kaum zuverlässig möglich.

Im unteren Diagramm mit den Leistungsverläufen ist zu sehen, dass bei einem erfindungsgemäßen Verfahren in einer bevorzugten Ausführungsform der Leistungsverlauf P'(x) einen kaum oszillierenden Verlauf aufweist. Dies ist besonders deutlich in dem vergrößert dargestellten Ausschnitt 402 zu erkennen.

In dem Ausschnitt 402 sind zudem beispielhaft zwei Grenzwerte G'₁₁ und G'_{12'} im Sinne einer Hüllkurve eingezeichnet, die zur Bewertung des Verlaufs P'(x) herangezogen werden können.

Der Vollständigkeit halber sei noch angemerkt, dass der ebenfalls gezeigte Leistungsverlauf P(x) bei einem konventionellen Stanznietverfahren verständlicherweise immer gleich Null ist, da kein Schwingungserzeuger vorhanden ist.

Anhand bzw. mittels des Leistungsverlaufs P'(x) können nun Qualitätsbewertungen des zugehörigen Nietvorgangs vorgenommen werden. Bspw. kann auch hier eine Hüllkurve mit Grenzwerten, vergleichbar zu der Hüllkurve in Figur 3 bei dem Kraftverlauf, festgelegt werden.

In Figur 5 sind weitere Kraft-Positions-Verläufe und Leistungs-Positions-Verläufe bei einem Stanznietverfahren ohne Schwingungseinkopplung und bei einem erfindungsgemäßen Verfahren in einer bevorzugten Ausführungsform gezeigt. Dabei sind eine Kraft F bzw. eine Leistung P gegenüber einer Position x aufgetragen.

Dabei sind jeweils mehrere, vergleichbare Kraftverläufe mit Fs(x) für ein konventionelles Stanznietverfahren und mit Fs'(x) für ein erfindungsgemäßes Verfahren bezeichnet. Ebenso sind jeweils mehrere, vergleichbare Leistungsverläufe mit P_{S}(x) für ein konventionelles Stanznietverfahren und mit P_{S}'(x) für ein erfindungsgemäßes Verfahren bezeichnet.

An den Verläufen P_{S}'(x) ist zu erkennen, dass relevante Prozesspunkte sich in dem Leistungsverlauf bemerkbar machen. So ist mit 501 ein Einschwingpunkt des Stempels, der bspw. auch als Sonotrode verwendet werden kann, und mit 502 eine Materialtrennung bezeichnet. Als Materialtrennung wird in der Regel die Stelle, an der der Niet das stempelseitig angeordnete Bauteil durchtrennt bzw. durchstanzt, bezeichnet. Des Weiteren ist es möglich, über die Auswertung der Generatorleistung Risse, Brüche oder andere Unstetigkeitsstellen im Fügepartner zu erkennen. Solche können beispielsweise bei spröden Werkstoffen (z.B. Mg-Druckguss) auftreten. Der Leistungsverlauf kann somit auch für eine Qualitätsbewertung hinsichtlich relevanter Prozesspunkte verwendet werden und zusätzlich kann die Qualität des Fügepartners überprüft werden. Hierzu können auch Fenster für eine detailliertere Analyse der Leistung, bspw. vergleichbar zu dem in Figur 3 gezeigten Fenster, mit zusätzlichen Grenzwerten verwendet werden.

Im Vergleich der Kraft- und Leistungsverläufe ist auch zu sehen, dass die genannten relevanten Prozesspunkte im Kraftverlauf - im Gegensatz zum Leistungsverlauf - nicht oder nur kaum zu erkennen sind.

Weiterhin sei erwähnt, dass die Erfassung der Leistung bzw. die Ermittlung des Leistungsverlauf auch eine Überprüfung und Absicherung einer Funktionsfähigkeit des Schwingungserzeugers und des Schwingsystems, d.h. aller in Schwingung versetzten Komponenten, ermöglicht.

## Patentansprüche

1. Verfahren zum Verbinden wenigstens zweier Bauteile (11, 12) mittels einer Stanznietvorrichtung (10),
wobei ein zwischen einem Stempel (15) und einem dem Stempel zugewandten Bauteil (11) von wenigstens zwei zwischen dem Stempel (15) und einem Gegenhalter (18) angeordneten Bauteilen angeordneter Niet (20) mittels des Stempels (15) in die wenigstens zwei Bauteile (11, 12) eingedrückt wird, indem der Stempel (15) mittels eines mit dem Stempel gekoppelten Antriebs mit einer Kraft (F) beaufschlagt wird,
wobei wenigstens eine beim Eindrücken des Niets (20) beteiligte Komponente (11, 12, 15, 18, 20) beim Eindrücken mittels eines Schwingungserzeugers (30) in Schwingung versetzt wird, wobei als Schwingungserzeugers (30) ein Schall-Generator verwendet wird,
**dadurch gekennzeichnet, dass** ein Verlauf einer Leistung (P) des Schwingungserzeugers (30) während des Eindrückens des Niets (20) ermittelt wird, wobei der Verlauf der Leistung (P) für eine Qualitätsbewertung eines zugehörigen Stanznietvorgangs und /oder einer in diesem Stanznietvorgang erzeugten Verbindung der wenigstens zwei Bauteile (11, 12) verwendet wird.

2. Verfahren nach Anspruch 1, wobei ein örtlicher Verlauf und/oder ein zeitlicher Verlauf der Leistung (P) ermittelt wird.

3. Verfahren nach Anspruch 3, wobei für die Qualitätsbewertung die Leistung (P) des Schwingungserzeugers mit Grenzwerten (G'₁₁, G'₁₂), die insbesondere in Abhängigkeit von einer Beschaffenheit der wenigstens zwei Bauteile (11, 12) vorgegeben werden, verglichen wird.

4. Verfahren nach einem der vorstehenden Ansprüche, wobei eine während des Eindrückens des Niets (20) benötigte Arbeit des Schwingungserzeugers (30) ermittelt wird.

5. Verfahren nach einem der vorstehenden Ansprüche, wobei weiterhin eine Gesamtdicke der wenigstens zwei Bauteile (11, 12) und eine Länge des Niets (20) ermittelt werden.

6. Verfahren nach Anspruch 6, wobei die Gesamtdicke der wenigstens zwei Bauteile (11, 12) und/oder die Länge des Niets (20) anhand des Verlaufs der Leistung (P) ermittelt werden.

7. Verfahren nach einem der vorstehenden Ansprüche, wobei der Verlauf der Leistung (P) und/oder, in Rückbezug auf Anspruch 4, die benötigte Arbeit auf Anzeigemitteln (90), insbesondere graphisch, dargestellt werden.

8. Verfahren nach einem der vorstehenden Ansprüche, wobei der Verlauf der Leistung (P) und/oder, in Rückbezug auf Anspruch 4, die benötigte Arbeit mit einem zugehörigen Stanznietvorgang verknüpft und auf einem Speichermedium abgespeichert wird.

9. Verfahren nach einem der vorstehenden Ansprüche, wobei als Schall-Generator (30) ein Ultraschall-Generator verwendet wird.

10. Verfahren nach einem der vorstehenden Ansprüche, wobei die wenigstens eine beim Eindrücken des Niets (20) beteiligte Komponente der Stanznietvorrichtung den Niet (20), den Stempel (15), der Gegenhalter (18) und/oder wenigstens eines der wenigstens zwei Bauteile (11, 12) umfasst.

11. Fertigungseinrichtung (100) aufweisend eine Stanznietvorrichtung (10) mit einem Stempel (15), einem Gegenhalter (18), einem Antrieb und einem Schall-Generator (30), vorzugsweise weiterhin aufweisend Anzeigemittel (90), **dadurch gekennzeichnet, dass** die Fertigungseinrichtung eine Recheneinheit (80) aufweist, die dazu eingerichtet ist, ein Verfahren nach einem der vorstehenden Ansprüche durchzuführen.

12. Computerprogramm, das die Recheneinheit (80) der Fertigungseinrichtung nach Anspruch 11 veranlasst, ein Verfahren nach einem der Ansprüche 1 bis 10 durchzuführen, wenn es auf der Recheneinheit (80) ausgeführt wird.

13. Maschinenlesbares Speichermedium mit einem darauf gespeicherten Computerprogramm nach Anspruch 12.

## Claims

1. Method for connecting at least two component parts (11, 12) by means of a punch riveting device (10),
wherein a rivet (20) arranged between a punch (15) and one component part (11), facing the punch, of at least two component parts arranged between the punch (15) and a dolly (18) is pushed into the at least two component parts (11, 12) by means of the punch (15) in that the punch (15) is subjected to a force (F) by means of a drive coupled to the punch,
wherein at least one component (11, 12, 15, 18, 20) involved in the pushing in of the rivet (20) is set into vibration by means of a vibration generator (30) during the pushing in, wherein a sound generator is used as vibration generator (30),
**characterized in that** a profile of a power (P) of the vibration generator (30) during the pushing in of the rivet (20) is determined, wherein the profile of the power (P) is used for quality assessment of an associated punch riveting operation and/or a connection, produced in this punch riveting operation, of the at least two component parts (11, 12).

2. Method according to Claim 1, wherein a local profile and/or a time profile of the power (P) is determined.

3. Method according to Claim 3, wherein, for the quality assessment, the power (P) of the vibration generator is compared with limit values (G'₁₁, G'₁₂), which are defined in particular depending on a nature of the at least two component parts (11, 12).

4. Method according to one of the preceding claims, wherein work of the vibration generator (30) that is required during the pushing in of the rivet (20) is determined.

5. Method according to one of the preceding claims, wherein, furthermore, a total thickness of the at least two component parts (11, 12) and a length of the rivet (20) are determined.

6. Method according to Claim 6, wherein the total thickness of the at least two component parts (11, 12) and/or the length of the rivet (20) are determined on the basis of the profile of the power (P).

7. Method according to one of the preceding claims, wherein the profile of the power (P) and/or, referring back to Claim 4, the required work are indicated, in particular graphically, on display means (90).

8. Method according to one of the preceding claims, wherein the profile of the power (P) and/or, referring back to Claim 4, the required work is linked with an associated punch riveting operation and stored on a storage medium.

9. Method according to one of the preceding claims, wherein an ultrasound generator is used as the sound generator (30).

10. Method according to one of the preceding claims, wherein the at least one component, involved in the pushing in of the rivet (20), of the punch riveting device comprises the rivet (20), the punch (15), the dolly (18) and/or at least one of the at least two component parts (11, 12).

11. Production facility (100) comprising a punch riveting device (10) having a punch (15), a dolly (18), a drive and a sound generator (30), preferably also having display means (90), **characterized in that** the production facility has a computing unit (80) that is set up to carry out a method according to one of the preceding claims.

12. Computer program that causes the computing unit (80) of the production facility according to Claim 11 to carry out a method according to one of Claims 1 to 10 when it is run on the computing unit (80).

13. Machine-readable storage medium having a computer program according to Claim 12 stored thereon.

## Revendications

1. Procédé d'assemblage d'au moins deux éléments structuraux (11, 12) au moyen d'un dispositif de rivetage auto-poinçonneur (10),
un rivet (20), disposé entre un poinçon (15) et un élément structural (11) faisant face au poinçon, parmi au moins deux éléments structuraux (11, 12) disposés entre le poinçon (15) et un contre-appui (18), étant enfoncé dans les au moins deux éléments structuraux (11, 12) au moyen du poinçon (15) en soumettant le poinçon (15) à une force (F) au moyen d'un mécanisme d'entraînement couplé au poinçon (15),
au moins un composant (11, 12, 15, 18, 20) participant lors de l'enfoncement du rivet (20) étant amené à osciller au moyen d'un générateur d'oscillations (30), le générateur d'oscillations (30) utilisé étant un générateur de bruit,
**caractérisé en ce qu'**une courbe d'une puissance (P) du générateur d'oscillations (30) pendant l'enfoncement du rivet (20) est déterminée, la courbe de puissance (P) étant utilisée pour une évaluation de la qualité d'une opération de rivetage auto-poinçonneur associée et/ou d'un assemblage des au moins deux éléments structuraux (11, 12) produit dans cette opération de rivetage auto-poinçonneur.

2. Procédé selon la revendication 1, une courbe locale et/ou une courbe dans le temps de la puissance (P) étant déterminée.

3. Procédé selon la revendication 3, l'évaluation de la qualité s'effectuant en comparant la puissance (P) du générateur d'oscillations avec des valeurs limites (G'₁₁, G'₁₂), lesquelles sont notamment prédéfinies en fonction d'une nature des au moins deux éléments structuraux (11, 12).

4. Procédé selon l'une des revendications précédentes, un travail nécessaire du générateur d'oscillations (30) pendant l'enfoncement du rivet (20) étant déterminé.

5. Procédé selon l'une des revendications précédentes, une épaisseur totale des au moins deux éléments structuraux (11, 12) et une longueur du rivet (20) étant en outre déterminées.

6. Procédé selon la revendication 6, l'épaisseur totale des au moins deux éléments structuraux (11, 12) et/ou la longueur du rivet (20) étant en outre déterminées à l'aide de la courbe de puissance (P).

7. Procédé selon l'une des revendications précédentes, la courbe de puissance (P) et/ou, en référence à la revendication 4, le travail nécessaire étant représentés, notamment sous forme graphique, sur des moyens d'affichage (90).

8. Procédé selon l'une des revendications précédentes, la courbe de puissance (P) et/ou, en référence à la revendication 4, le travail nécessaire étant liés à une opération de rivetage auto-poinçonneur associée et enregistrés sur un support d'enregistrement.

9. Procédé selon l'une des revendications précédentes, le générateur de bruit (30) utilisé étant un générateur d'ultrasons.

10. Procédé selon l'une des revendications précédentes, l'au moins un composant du dispositif de rivetage auto-poinçonneur qui participe lors de l'enfoncement du rivet (20) comprenant le rivet (20), le poinçon (15), le contre-appui (18) et/ou au moins l'un des au moins deux éléments structuraux (11, 12).

11. Appareil de fabrication (100) possédant un dispositif de rivetage auto-poinçonneur (10) comprenant un poinçon (15), un contre-appui (18), un mécanisme d'entraînement et un générateur de bruit (30), possédant de préférence en outre des moyens d'affichage (90), **caractérisé en ce que** l'appareil de fabrication possède une unité de calcul (80) qui est conçue pour mettre en oeuvre un procédé selon l'une des revendications précédentes.

12. Programme informatique, qui amène l'unité de calcul (80) de l'appareil de fabrication selon la revendication 11, à mettre en oeuvre un procédé selon l'une des revendications 1 à 10 lorsqu'il est exécuté sur l'unité de calcul (80).

13. Support d'enregistrement lisible par machine sur lequel est enregistré un programme informatique selon la revendication 12.
